# FASCICULE DE BREVET EUROPEEN

(11) **EP 2 567 101 B1**
(45) Date de publication et mention de la délivrance du brevet: **25.03.2015**
(21) Numéro de dépôt: 11723554.9
(22) Date de dépôt: 03.05.2011
(51) Int. Cl.: F15B 15/19, F15B 15/26

(54) **VERIN A COURSE DECLENCHEE PRESENTANT DES MOYENS D'ETANCHEITE ET DES MOYENS DE BLOCAGE DE LA TIGE.**
BETÄTIGER MIT AUSGELÖSTEM HUB MIT DICHTUNGSVORRICHTUNG UND STANGENBLOCKIERUNG
TRIGGERED-STROKE ACTUATOR COMPRISING SEALING MEANS AND MEANS FOR BLOCKING THE ROD

(30) Priorité: 04.05.2010 FR 1053440
(43) Date de publication de la demande: 13.03.2013
(73) Titulaire: HERAKLES, 33185 Le Haillan (FR)
(72) Inventeur: MARLIN, Frédéric, F-33160 Saint Medard En Jalles (FR); NADEAU, Jean-Paul, F-33160 Saint Medard En Jalles (FR)
(74) Mandataire: Henrich, Christel
(86) Numéro de dépôt international: PCT/FR2011/051001
(87) Numéro de publication internationale: WO 2011/138553

(56) Documents cités:
- EP-A2- 0 916 535
- DE-C1- 10 203 710
- GB-A- 1 541 976

## Description

### Arrière-plan de l'invention

Le présent exposé se rapporte au domaine des vérins.

Plus particulièrement, le présent exposé concerne un vérin à course déclenchée du type comportant un corps abritant un ensemble mobile comprenant un piston et une tige, des moyens, le plus souvent un générateur de gaz pyrotechnique, pour propulser cet ensemble en réponse à une commande de déclenchement, des moyens de blocage de la tige par rapport au corps, et des moyens d'étanchéité ménagés entre l'ensemble et le corps.

Un verin de ce type est notamment connu du document DE 10203710.

Un tel vérin peut, par exemple, être intégré à un système de sécurité destiné à protéger un piéton en cas de choc frontal avec un véhicule automobile. Ce type de vérin est conçu pour soulever brusquement le capot du véhicule d'une certaine hauteur de manière à éviter que le piéton et notamment sa tête vienne heurter le bloc-moteur après une déformation du capot. Le soulèvement du capot est effectué au niveau de l'arrière de celui-ci, c'est-à-dire du côté du pare-brise, le capot restant fixé à l'avant du véhicule automobile.

Les vérins destinés à être disposés sous le capot d'un véhicule doivent présenter un bon niveau d'étanchéité vis à vis de l'extérieur.

Dans les dispositifs connus, cette étanchéité est généralement assurée par un joint torique logé à une extrémité du vérin, dans une gorge formée à la périphérie de la tige de l'ensemble mobile, et venant en appui sur la face interne du corps du vérin. Lors du fonctionnement du vérin, le joint est entraîné par la tige et coulisse le long de la face interne du corps de vérin.

Selon le mode d'assemblage du vérin sur la charnière du capot, il peut en outre être requis que la tige du vérin soit maintenue dans sa position initiale jusqu'à un effort prédéterminé, et libérée lorsque l'effort qui lui est appliqué dépasse cet effort prédéterminé, notamment en cas d'activation du vérin. Cette fonction de maintien en position de la tige d'actionnement est parfois assurée par une bague déformable ou cassable, habituellement métallique, qui est sertie sur le corps du vérin au niveau d'une de ses extrémités axiales et dont l'extrémité opposée se loge dans une gorge ou rainure prévue à cet effet sur la circonférence d'une portion de la tige faisant saillie hors du corps de vérin. Dans les dispositifs connus, les fonctions d'étanchéité et de maintien en position de la tige sont donc assurées par deux dispositifs distincts : un joint torique pour l'étanchéité et une bague métallique "élastique" ou cassable pour le maintien de la tige en position.

### Objet et résumé de l'invention

L'objet de la présente invention est de proposer un vérin à course déclenchée réalisant la double fonction d'étanchéité et de maintien en position de la tige, mais présentant une configuration plus simple et plus économique que les vérins de l'art antérieur.

Cet objectif est atteint au moyen d'un vérin à course déclenchée tel que défini dans la revendication 1, du type comportant un corps abritant un ensemble mobile comprenant un piston et une tige, des moyens pour propulser ledit ensemble mobile en réponse à une commande de déclenchement, des moyens de blocage de ladite tige par rapport audit corps, et un joint d'étanchéité ménagé entre ledit ensemble mobile et ledit corps, et logé dans une première gorge annulaire formée à la périphérie dudit ensemble mobile, et caractérisé en ce qu'une seconde gorge annulaire est ménagée sur la surface interne dudit corps, en regard de ladite première gorge, de sorte que ledit joint d'étanchéité est logé partiellement dans ladite première gorge et partiellement dans ladite seconde gorge lorsque le vérin se trouve dans une position non déclenchée, ce par quoi il forme les dits moyens de blocage, et en ce que le joint, la première gorge et la seconde gorge, sont configurés de sorte qu'au-delà d'une certaine force exercée sur le piston, le joint est cisaillé par les dites gorges, libérant ainsi le déplacement de l'ensemble mobile.

Conformément à la présente invention, le joint logé dans les gorges respectives de l'ensemble mobile et du corps de vérin, remplit à la fois sa fonction première d'étanchéité, et une fonction de maintien en position de la tige du vérin. Un seul élément permet donc d'assurer ces deux fonctions, simplifiant ainsi l'assemblage du vérin et abaissant les coûts de fabrication. Le joint permet d'assurer le blocage de la tige par rapport au corps du vérin tant qu'un effort axial appliqué à la tige ou à l'ensemble mobile ne dépasse pas la limite de résistance au cisaillement du joint. Lorsque cet effort devient supérieur au seuil de cisaillement du joint, par exemple lors de l'activation du vérin, le joint est cisaillé par lesdites première et seconde gorges. Pour cela, les arêtes situées au bord externe des gorges sont suffisamment acérées pour que le joint d'étanchéité soit littéralement découpé en deux. Une partie du joint d'étanchéité reste alors dans la première gorge et se déplace avec l'ensemble mobile, tandis que sa partie complémentaire reste dans la seconde gorge, à la périphérie interne du corps de vérin.

Comme le joint d'étanchéité est cisaillé, il ne freine pas la course du piston, et le déplacement de l'ensemble mobile est libéré complètement.

Selon un aspect de l'invention, la première gorge est formée dans la tige du vérin. De cette manière, la tige reste fixe tant que l'effort appliqué au joint n'excède pas une valeur limite prédéterminée. Dans ce cas, la tige et le piston peuvent être indifféremment solidaires ou indépendants l'un de l'autre.

Comme variante, la première gorge peut également être formée sur le piston lorsque ce dernier est solidaire de la tige du vérin ou formé d'un seul tenant avec celle-ci.

Selon un autre aspect de l'invention, la seconde gorge est agencée à l'extrémité axiale du corps où la tige de l'ensemble mobile fait saillie.

Selon un autre aspect de l'invention, le corps comporte une surépaisseur s'étendant vers l'intérieur du corps et formant un moyen de guidage interne pour la tige, et la seconde gorge est formée dans cette surépaisseur. Cette disposition permet d'introduire la tige, munie du joint, à l'intérieur du corps de vérin, sans détériorer le joint par frottement contre les parois internes du corps de vérin.

Selon un exemple de réalisation, la surépaisseur présente, du côté d'introduction de la tige, un tronçon de diamètre interne décroissant qui s'étend depuis l'extrémité axiale de la surépaisseur jusqu'à l'entrée de la seconde gorge. En particulier, le tronçon est configuré de sorte que son plus petit diamètre interne est inférieur au diamètre interne de la seconde gorge. Ces dispositions permettent de faciliter l'introduction du joint dans la seconde gorge et d'éviter sa détérioration. Elles évitent également que le joint, une fois positionné, se désengage des première et seconde gorges.

Selon un exemple de réalisation, le corps comprend un boîtier cylindrique et une bague apte à venir s'engager dans ce boîtier, formant la surépaisseur définie précédemment. Ces dispositions facilitent la fabrication et le montage du vérin.

Par exemple, la bague peut comporter un épaulement à l'une de ses extrémités axiales, lequel épaulement est apte à venir en appui contre l'une des faces d'extrémité axiale du boîtier. Ainsi, la bague peut être aisément montée sur le boîtier et maintenue en position, notamment lors de son sertissage sur le boîtier du vérin ou de toute autre opération de solidarisation de ces deux éléments. Dans ce cas, le tronçon de diamètre interne décroissant de la bague peut s'étendre depuis son extrémité axiale qui est opposée audit épaulement, jusqu'à l'entrée de la seconde gorge.

### Brève description des dessins

L'invention sera mieux comprise et d'autres avantages de celle-ci apparaîtront mieux à la lumière de la description qui va suivre de plusieurs modes de réalisation d'un vérin conforme à son principe, donnée uniquement à titre d'exemple et faite en référence aux dessins annexés dans lesquels :
- La figure 1 montre un vérin selon la présente invention, avant déclenchement,
- La figure 2 montre le vérin de la figure 1 après déclenchement, le joint ayant été cisaillé.

### Description détaillée de modes de réalisation de l'invention

Sur la figure 1, on a représenté un mode de réalisation possible d'un vérin 10 conforme à l'invention. Un tel vérin peut, par exemple, être intégré à un système de sécurité destiné à soulever le capot d'un véhicule en cas de choc frontal avec un piéton pour éviter que la tête de ce dernier heurte le bloc moteur.

Dans le présent exposé, sauf précision contraire, une direction radiale est une direction perpendiculaire à l'axe A du vérin 10 et coupant cet axe. En outre, une direction axiale est une direction parallèle à l'axe A du vérin 10. Les adjectifs axial et radial sont utilisés en référence aux directions axiale et radiale précitées. De même, un plan axial est un plan contenant l'axe A du vérin 10 et un plan radial est un plan perpendiculaire à cet axe.

Le vérin 10 comporte un corps 12, d'axe A, constitué d'un boîtier cylindrique 14 ouvert à ses deux extrémités axiales, et d'un guide d'extrémité formé par une bague 16 insérée à l'intérieur du boîtier 14. On notera que selon un autre exemple de réalisation (non représenté), la bague 16 peut être remplacée par une surépaisseur réalisée en une seule pièce avec le boîtier 14.

Le corps du vérin 12 renferme un ensemble mobile 18 comprenant un piston 20 muni d'un joint coulissant 21 et une tige d'actionnement 22 faisant saillie à l'extérieur du corps du vérin 12. Il renferme en outre un générateur de gaz pyrotechnique 24, ici installé dans un socle en matière plastique moulé 26. Une chambre de combustion 23 est définie, dans le corps du vérin, entre le générateur de gaz pyrotechnique 24 et le piston 20. Dans l'exemple, le piston 20 et la tige d'actionnement 22 sont réalisés en une seule pièce. Selon une variante de réalisation, le piston 20 et la tige 22 peuvent également être deux pièces indépendantes.

Comme il ressort de la figure 1, la bague 16 est située à l'extrémité axiale 14a du boîtier où la tige d'actionnement 22 fait saillie vers l'extérieur. Une partie de la bague 16 est insérée à l'intérieur du boîtier 14 tandis qu'un épaulement 32 prévu à l'une de ses extrémités axiales 16a vient en appui contre une face d'extrémité axiale 14c du boîtier 14. Cet épaulement 32 permet de garantir un positionnement précis de la bague 16 au montage, et de faciliter sa fixation sur le boîtier 14, en la maintenant en position. Dans l'exemple illustré, la bague 16 a été rendue solidaire du boîtier 14 par un rétreint annulaire (sertissage circonférentiel) matérialisé sur la figure 1 par une ligne de déformation 30.

La bague comporte, sur sa face radiale interne, à distance de ses extrémités axiales 16a, 16b, une gorge annulaire 36 de diamètre interne d1. Dans l'exemple, la gorge 36 présente une section sensiblement rectangulaire dans un plan axial.

Comme illustré sur la figure 1, la bague 16 présente, entre la gorge 36 et l'épaulement 32, un diamètre interne constant d2 correspondant sensiblement au diamètre extérieur de la tige d'actionnement 22. Elle permet ainsi d'assurer un guidage de la tige 22 lorsque celle-ci se déplace dans la direction axiale.

La bague 16 comporte par ailleurs un tronçon de diamètre interne décroissant 50, de surface interne tronconique, s'étendant depuis son extrémité axiale 16b opposée à l'épaulement 32 (i.e. dirigée vers l'intérieur du boîtier 14 lorsque la bague 16 est en position montée) jusqu'à l'entrée de la gorge 36. Dans l'exemple de la figure 1, le plus grand diamètre interne d3 de ce tronçon 50 (situé au niveau de l'extrémité axiale 16b de la bague 16) est supérieur au diamètre d2 et sensiblement égal au diamètre interne d1 de la gorge 36. Son plus petit diamètre interne d4 est, lui, inférieur au diamètre interne de la gorge 36 et sensiblement égal au diamètre d2, de manière à former un décrochement 51 à l'entrée de la gorge 36. Le tronçon 50 présente un intérêt particulier lors du montage du vérin qui sera décrit plus en détail dans la suite.

Comme représenté sur la figure 1, une gorge annulaire 34, de section sensiblement rectangulaire dans un plan axial, est formée à la périphérie de la tige d'actionnement 22.

L'agencement relatif de la tige d'actionnement 22 et de la bague 16 lorsque le vérin 10 se trouve dans sa position de repos (avant déclenchement) est tel que la gorge 34 de la tige d'actionnement 22 est positionnée directement en vis-à-vis de la gorge 36 de la bague 16. Dans l'exemple, la première et la deuxième gorge 34, 36 présentent une longueur axiale sensiblement identique.

Ensemble, la gorge de la tige d'actionnement 22 (ci-après première gorge) et la gorge 36 de la bague 16 (ci-après seconde gorge) définissent une cavité annulaire 38 occupée par un joint d'étanchéité annulaire 40. Dans l'exemple, le joint 40 est un joint torique. Ce joint 40 peut être réalisé dans tout matériau élastomère adapté. Comme il ressort de la figure 1, une première partie 44 du joint est logée dans la première gorge 34 de la tige d'actionnement 22 et une seconde partie 46 du joint est logée dans la seconde gorge 36 de la bague 16. Les hauteurs radiales et longueurs axiales des gorges 34 et 36 permettent de régler le taux de compression du joint 40. Dans l'exemple, la somme des hauteurs radiales de la première et la seconde gorge est inférieure à l'épaisseur du joint 40 (i.e. au diamètre du tore dans le cas d'un joint torique tel qu'envisagé dans l'exemple). Par ailleurs, comme il ressort de la figure 1, la première et la seconde gorge présentent une longueur axiale identique, supérieure à l'épaisseur du joint 40. Le joint 40 assure ainsi l'étanchéité par déformation radiale.

Comme il ressort de la figure 1, le blocage du joint 40 entre le décrochement 51 d'une part et la paroi opposée 52 de la seconde gorge 36 d'autre part, empêche le déplacement de la tige 22 dans la direction axiale. Le joint 40 ainsi disposé assure donc à la fois l'étanchéité du vérin 10 et le blocage en position de la tige 22 avant le fonctionnement du vérin 10.

Lors de l'activation du vérin 10 (par déclenchement du générateur de gaz pyrotechnique 24), la poussée exercée sur le piston 20 atteint un seuil qui entraîne le cisaillement du joint 40 par coulissement de la première gorge 34 de la tige d'actionnement 22 dans la direction axiale.

Avantageusement, les bords latéraux des gorges 34 et 36 définissent avec les surfaces adjacentes de l'ensemble mobile 18, et, respectivement, du corps de vérin 12, des arêtes coupantes. Lorsque l'ensemble mobile 18 est sollicité vers l'extérieur du corps de vérin sous l'action des gaz générés dans la chambre de combustion 23, les arêtes ainsi formées de part et d'autre du joint 40 exercent sur celui-ci une force de cisaillement telle que le joint est littéralement scindé en deux parties, au niveau de ces arêtes.

La tige 22 peut alors coulisser librement sous l'effet de la force de poussée exercée par les gaz contenus dans la chambre de combustion 23.

La figure 2 montre l'extrémité du vérin 10 de la figure 1 après fonctionnement des moyens de propulsion du vérin, c'est-à-dire après déclenchement du générateur de gaz pyrotechnique 24. Comme indiqué ci-dessus, le joint 40 est cisaillé en deux parties. La première partie 44, toujours logée dans la première gorge 34 de la tige d'actionnement 22, est entraînée dans le mouvement de la tige 22 tandis que la seconde partie 46 est restée logée dans la seconde gorge 36 de la bague 16.

On notera que l'effort minimum entraînant le cisaillement du joint 40 peut être réglé en ajustant l'un ou plusieurs des paramètres suivants : la dureté du joint 40, le taux de compression du joint 40 dans les première et deuxième gorges 34, 36, les profondeurs desdites gorges et l'épaisseur du joint 40 (i.e. le diamètre du tore dans le cas d'un joint torique).

L'effort de maintien fourni par le joint 40 (et donc l'effort minium entraînant son cisaillement) peut varier selon les circonstances dans lesquelles le vérin est utilisé. Comme indiqué précédemment, il peut par exemple être intégré à un système de sécurité destiné à soulever le capot d'un véhicule en cas de choc frontal avec un piéton pour éviter que la tête de ce dernier heurte le bloc moteur.

Dans ce cas, la plupart du temps, la tige 22 n'est pas liée à la partie mobile de la charnière du capot du véhicule (non représentée). Les seuls efforts appliqués à la tige 22 sont alors ceux dus aux efforts d'inertie de la masse de la tige 22 ou de l'ensemble mobile 18 dans le cas où la tige est solidaire du piston (i.e. les efforts dus aux vibrations). L'effort de maintien fourni par le joint 40 peut alors être très faible.

Dans d'autres cas, où il existe une liaison fixe entre la tige 22 et la charnière du capot du véhicule, le joint 40 doit permettre de contrecarrer les vibrations de l'ensemble comprenant la tige 22 (ou l'ensemble mobile 18) et la partie mobile de la charnière. Dans ce cas, l'effort de maintien fourni par le joint 40 doit être modéré et l'utilisation d'un joint en élastomère est parfaitement adaptée du fait de sa capacité à amortir les vibrations.

Parfois, dans le cas où le vérin 10 a une fonction anti-intrusion dans la partie moteur, il est nécessaire que l'ensemble formé par la tige 22 (ou l'ensemble mobile 18) et la partie mobile de la charnière soit suffisamment maintenu pour empêcher tout déplacement du à un effort d'arrachement appliqué sur le capot (par exemple arrachement à main nue). L'effort de maintien fourni par le joint 40 est, dans ce cas, relativement élevé.

Un exemple de montage du vérin 10 de la figure 1 va à présent être décrit plus en détail.

Dans un premier temps, la bague 16 est introduite à l'intérieur du boîtier 14 jusqu'à ce que son épaulement 32 vienne en appui contre la face d'extrémité axiale 14c du boîtier 14.

Le boîtier 14 et la bague 16 sont ensuite rendus solidaires l'un de l'autre, par exemple par un rétreint annulaire.

L'ensemble mobile 18 constitué du piston 20 et de la tige 22 munie du joint 40 préalablement monté dans la cavité annulaire 34, est ensuite introduit dans le corps de vérin 12, par l'ouverture prévue à l'extrémité axiale 14b du boîtier 14 opposée à celle 14a où est montée la bague 16.

Le tronçon de diamètre interne décroissant 50 de la bague 16, prévu du côté d'introduction de la tige, facilite le montage et en particulier l'introduction de la tige 22 munie du joint 40 à travers la bague 16. La pente formée par ce tronçon 50, qui rejoint l'entrée de la seconde gorge 36, permet de comprimer progressivement le joint 40 lors de l'introduction de la tige 22 dans la bague 16, jusqu'à ce que la première gorge 34 soit finalement positionnée en regard de la seconde gorge 36 et le joint 40, logé dans la cavité 38 formée par les deux gorges 34, 36. Le décrochement 51 évite alors que le joint 40 ne se désengage des gorges 34, 36, après montage.

Les moyens de propulsion de l'ensemble mobile 18 (par exemple le générateur de gaz pyrotechnique 24) sont rapportés par la suite à l'intérieur du corps du vérin 12.

Selon une variante de montage du vérin 10, la tige 22 de l'ensemble mobile 18 est tout d'abord introduite à travers la bague 16, hors du boîtier 14, de manière à loger le joint 40 dans la première et la seconde gorge 34, 36. Le joint 40 maintient alors ensemble la bague 16 et la tige 22. Comme dans l'exemple de montage précédent, l'introduction de la tige 22 à l'intérieur de la bague 16 est facilitée par le tronçon de diamètre décroissant 50. Puis l'ensemble formé par la bague 16 et la tige 22 est introduit dans le boîtier 14 par son extrémité axiale 14a, d'où la tige 22 fait saillie vers l'extérieur. Une fois l'épaulement 32 de la bague 16 en appui sur la face 14c d'extrémité axiale 14a du boîtier 14, la bague 16 est fixée sur le boîtier 14, par exemple par un rétreint annulaire ou par sertissage. Selon cette variante de réalisation, les moyens de propulsion du piston 20 (par exemple le générateur de gaz pyrotechnique 24) peuvent être montés à l'intérieur du corps du vérin 12 indifféremment avant ou après le montage de l'ensemble mobile 18 et de la bague 16.

## Revendications

1. Vérin à course déclenchée (10), comportant
un corps (12) abritant un ensemble mobile (18) comprenant un piston (20) et une tige (22),
des moyens (24) pour propulser ledit ensemble en réponse à une commande de déclenchement,
des moyens de blocage de ladite tige (22) par rapport audit corps (12), et
un joint d'étanchéité (40) ménagé entre ledit ensemble (18) et ledit corps (12), et logé dans une première gorge annulaire (34) formée à la périphérie dudit ensemble (18), dans lequel une seconde gorge annulaire (36) est ménagée sur la surface interne dudit corps (12), en regard de ladite première gorge (34), de sorte que ledit joint d'étanchéité (40) est logé partiellement dans ladite première gorge (34) et partiellement dans ladite seconde gorge (36) lorsque le vérin (10) se trouve dans une position non déclenchée, ce par quoi il forme les dits moyens de blocage, **caractérisé en ce que** le joint d'étanchéité (40), la première gorge (34) et la seconde gorge (36), sont configurés de sorte qu'au-delà d'une certaine force exercée sur le piston (20), le joint d'étanchéité (40) est cisaillé par les dites gorges (34, 36) de manière à être coupé, une première partie du joint d'étanchéité restant logée dans la première gorge pour se déplacer avec l'ensemble mobile et une deuxième partie du joint d'étanchéité restant logée dans la seconde gorge, ce par quoi le déplacement de l'ensemble mobile (18) est libéré.

2. Vérin à course déclenchée (10) selon la revendication 1, dans lequel ladite première gorge (34) est formée dans la tige (22) dudit ensemble mobile (18).

3. Vérin à course déclenchée (10) selon la revendication 1 ou 2, dans lequel ladite seconde gorge (36) est agencée à l'extrémité axiale du corps (12) où ladite tige (22) fait saillie.

4. Vérin à course déclenchée (10) selon l'une quelconque des revendications 1 à 3, dans lequel ledit corps (12) comporte une surépaisseur (16) s'étendant vers l'intérieur du corps (12) et formant un moyen de guidage interne pour ladite tige (22), et ladite seconde gorge (36) est formée dans ladite surépaisseur (16).

5. Vérin à course déclenchée (10) selon la revendication 4, dans lequel ladite surépaisseur (16) présente, du côté d'introduction de la tige, un tronçon (50) de diamètre interne décroissant, qui s'étend depuis l'extrémité axiale (16b) de ladite surépaisseur (16) jusqu'à l'entrée de ladite seconde gorge (36), ledit tronçon (50) étant configuré de sorte que son plus petit diamètre interne est inférieur au diamètre interne de ladite seconde gorge (36).

6. Vérin à course déclenchée (10) selon la revendication 4 ou 5, dans lequel ledit corps (12) comprend un boîtier cylindrique (14) et une bague (16) apte à venir s'engager dans ledit boîtier (14), ladite bague (16) formant ladite surépaisseur.

7. Vérin à course déclenchée (10) selon la revendication 6, dans lequel ladite bague (16) comporte un épaulement (32) à l'une de ses extrémités axiales (16a), ledit épaulement (32) étant apte à venir en appui contre l'une des faces d'extrémité axiale dudit boîtier (14).

8. Vérin à course déclenchée (10) selon les revendications 5 et 7, dans lequel ledit tronçon (50) de diamètre interne décroissant s'étend depuis l'extrémité axiale (16b) de ladite bague (16) qui est opposée audit épaulement (32), jusqu'à l'entrée de ladite seconde gorge (36).

## Patentansprüche

1. Betätiger mit ausgelöstem Hub (10), umfassend:
einen Körper (12), der eine bewegliche Einheit (18) einschließt, umfassend einen Kolben (20) und eine Stange (22),
Mittel (24), um die Einheit als Antwort auf eine Auslösesteuerung voranzutreiben,
Mittel zur Blockierung der Stange (22) in Bezug zum Körper (12) und
eine Dichtung (40), die zwischen der Einheit (18) und dem Körper (12) vorgesehen und in einer ersten Ringnut (34) angeordnet ist, die an der Peripherie der Einheit (18) ausgebildet ist, wobei eine zweite Ringnut (36) auf der Innenfläche des Körpers (12) gegenüber der ersten Nut (34) vorgesehen ist, so dass die Dichtung (40) teilweise in der ersten Nut (34) und teilweise in der zweiten Nut (36) angeordnet ist, wenn sich der Betätiger (10) in einer nicht ausgelösten Position befindet, wodurch sie die Blockierungsmittel bildet, **dadurch gekennzeichnet, dass** die Dichtung (40), die erste Nut (34) und die zweite Nut (36) derart ausgeführt sind, dass über eine gewisse auf den Kolben (20) ausgeübte Kraft hinaus die Dichtung (40) von den Nuten (34, 36) abgeschert wird, um abgeschnitten zu werden, wobei ein erster Teil der Dichtung in der ersten Nut angeordnet bleibt, um sich mit der beweglichen Einheit zu verschieben, und wobei ein zweiter Teil der Dichtung in der zweiten Nut angeordnet bleibt, wodurch die Verschiebung der beweglichen Einheit (18) freigegeben wird.

2. Betätiger mit ausgelöstem Hub (10) nach Anspruch 1, bei dem die erste Nut (34) in der Stange (22) der beweglichen Einheit (18) ausgebildet ist.

3. Betätiger mit ausgelöstem Hub (10) nach Anspruch 1 oder 2, bei dem die zweite Nut (36) am axialen Ende des Körpers (12), wo die Stange (22) herausragt, angeordnet ist.

4. Betätiger mit ausgelöstem Hub (10) nach einem der Ansprüche 1 bis 3, bei dem der Körper (12) eine Überdicke (16) umfasst, die sich zum Inneren des Körpers (12) erstreckt und ein inneres Führungsmittel für die Stange (22) bildet, und bei dem die zweite Nut (36) in der Überdicke (16) ausgebildet ist.

5. Betätiger mit ausgelöstem Hub (10) nach Anspruch 4, bei dem die Überdicke (16) auf der Einführungsseite der Stange einen Abschnitt (50) mit einem abnehmenden Innendurchmesser aufweist, der sich vom axialen Ende (16b) der Überdicke (16) bis zum Eingang der zweiten Nut (36) erstreckt, wobei der Abschnitt (50) derart ausgeführt ist, dass sein kleinster Innendurchmesser kleiner als der Innendurchmesser der zweiten Nut (36) ist.

6. Betätiger mit ausgelöstem Hub (10) nach Anspruch 4 oder 5, bei dem der Körper (12) ein zylindrisches Gehäuse (14) und einen Ring (16) umfasst, der geeignet ist, in das Gehäuse (14) einzugreifen, wobei der Ring (16) die Überdicke bildet.

7. Betätiger mit ausgelöstem Hub (10) nach Anspruch 6, bei dem der Ring (16) einen Absatz (32) an einem seiner axialen Enden (16a) umfasst, wobei der Absatz (32) geeignet ist, an einer der axialen Endflächen des Gehäuses (14) zur Anlage zu gelangen.

8. Betätiger mit ausgelöstem Hub (10) nach den Ansprüchen 5 und 7, bei dem sich der Abschnitt (50) mit eine abnehmenden Innendurchmesser vom axialen Ende (16b) des Ringes (16), das zum Absatz (32) entgegengesetzt liegend ist, bis zum Eingang der zweiten Nut (36) erstreckt.

## Claims

1. A triggered stroke actuator (10), comprising a body (12) housing a movable assembly (18) comprising a piston (20) and a rod (22);
· means (24) for propelling said assembly in response to a trigger command;
· means for blocking said rod (22) relative to said body (12); and
· a sealing gasket (40) arranged between said assembly (18) and said body (12), and housed in a first annular groove (34) formed in the periphery of said assembly (18), wherein a second annular groove (36) is arranged in the inside surface of said body (12) facing said first groove (34), such that, when the actuator (10) is in a non-triggered position said sealing gasket (40) is housed in part in said first groove (34) and in part in said second groove (36), thereby forming said blocking means;
the actuator being **characterized in that** the sealing gasket (40), the first groove (34), and the second groove (36) are configured in such a manner that beyond a certain level of force exerted on the piston (20), the sealing gasket (40) is sheared by said grooves (34, 36) so as to be cut through, a first portion of the sealing gasket remaining housed in the first groove in order to move together with the movable assembly, and a second portion of the sealing gasket remaining housed in the second groove, thereby leaving the movable assembly (18) free to move.

2. A triggered stroke actuator (10) according to claim 1, wherein said first groove (34) is formed in the rod (22) of said movable assembly (18).

3. A triggered stroke actuator (10) according to claim 1 or claim 2, wherein said second groove (36) is arranged at the axial end of the body (12) where said rod (22) projects.

4. A triggered stroke actuator (10) according to any one of claims 1 to 3, wherein said body (12) includes an extra thickness (16) extending towards the inside of the body (12) and forming internal guide means for said rod (22), and said second groove (36) is formed in said extra thickness (16).

5. A triggered stroke actuator (10) according to claim 4, wherein on the side where the rod is introduced, said extra thickness (16) presents a segment (50) of decreasing inside diameter that extends from the axial end (16b) of said extra thickness (16) to the inlet of said second groove (36), said segment (50) being configured so that its smallest inside diameter is less than the inside diameter of said second groove (36).

6. A triggered stroke actuator (10) according to claim 4 or claim 5, wherein said body (12) comprises a cylindrical housing (14) and a ring (16) suitable for engaging in said housing (14), said ring (16) forming said extra thickness.

7. A triggered stroke actuator (10) according to claim 6, wherein said ring (16) includes a shoulder (32) at one of its axial ends (16a), said shoulder (32) being suitable for coming to bear against one of the axial end faces of said housing (14).

8. A triggered stroke actuator (10) according to claims 5 and 7, wherein said segment (50) of decreasing inside diameter extends from the axial end (16b) of said ring (16) that is opposite from said shoulder (32) as far as the inlet of said second groove (36).
